# EUROPÄISCHE PATENTSCHRIFT

(11) **EP 0 878 317 B1**
(45) Veröffentlichungstag und Bekanntmachung des Hinweises auf die Patenterteilung: **04.10.2001**
(21) Anmeldenummer: 98105475.2
(22) Anmeldetag: 26.03.1998
(51) Int. Cl.: B41L 47/56, B41J 29/40, B65C 9/46, G09F 3/02

(54) **Verfahren und Vorrichtung zum Beschriften von Druckereiprodukten**
Process and device for marking printed products
Procédé et dispositif pour marquer des produits imprimés

(30) Priorität: 16.05.1997 CH 115097
(43) Veröffentlichungstag der Anmeldung: 18.11.1998
(73) Patentinhaber: Ferag AG, 8340 Hinwil (CH)
(72) Erfinder: Scheuber, Markus, 8484 Weisslingen (CH); Frei, Hans, 8618 Oetwil am See (CH)
(74) Vertreter: Patentanwälte Schaad, Balass, Menzl & Partner AG

(56) Entgegenhaltungen:
- EP-A- 0 096 228
- EP-A- 0 602 251
- US-A- 4 149 711
- US-A- 4 283 731
- US-A- 5 373 350
- PATENT ABSTRACTS OF JAPAN vol. 096, no. 003, 29.März 1996 & JP 07 290001 A (TEC CORP), 7.November 1995,

## Beschreibung

Die vorliegende Erfindung betrifft ein Verfahren zum Beschriften von Druckereiprodukten gemäss dem Oberbegriff des Anspruchs 1 (auch aus der US-A-4 149 711 bekannt) sowie Vorrichtungen nach den Ansprüchen 10 und 11 zur Durchführung des Verfahrens.

Die EP-A-0 096 228 und die entsprechende US-Patentschrift Nr. 4, 538,161 offenbaren eine Einrichtung zum Adressieren von Zeitungen, Zeitschriften und dergleichen Druckereiprodukten. Sie weist eine als Einzelförderer ausgebildete Fördereinrichtung mit in Abständen hintereinander angeordneten und jeweils ein Druckereiprodukt fassenden Klammern auf. Die Fördereinrichtung führt die Druckereiprodukte an einem ortsfest angeordneten Tintenstrahlschreiber vorbei. Eine Steuerung weist einen vom Einzelförderer angetriebenen Taktgeber auf, der je Klammer ein Steuersignal abgibt. Das Steuersignal löst jeweils einen Schreibvorgang des Schreibers aus, wenn ein Druckereiprodukt den Schreibbereich des Schreibers durchläuft.

Ein Verfahren und eine Einrichtung zum Beschriften von Druckereiprodukten sind aus der EP-A-0 709 218 bekannt. Die Druckereiprodukte werden einander schuppenartig überlappend mittels einer Fördereinrichtung an einer ersten Schreibstation in Förderrichtung vorbeibewegt. Diese bringt auf die ihr zugewandte Aussenseite der Druckereiprodukte in einem Beschriftungsfeld das im durch die schuppenartige Überlappung freiliegenden Randbereich angeordnet ist, eine Beschriftung auf. Bevor die Druckereiprodukte an einer zweiten Schreibstation vorbeigeführt werden, wird ein Randbereich der zweiten Aussenseite der Druckereiprodukte, beispielsweise durch Umschlagen, freigelegt. Druckereiprodukte werden dann mittels der zweiten Schreibstation in einem weiteren Beschriftungsfeld im Randbereich der zweiten Aussenseite beschriftet.

Ein Verfahren und eine Vorrichtung zum Beschriften gefalteter Druckereiprodukte auf einer innenliegenden Seite sind in der EP-A-0 709 326 und in der entsprechenden US-Patentschrift Nr. 5,596,932 offenbart. Die Druckereiprodukte werden mit ihrem etwa rechtwinklig zur Förderrichtung verlaufenden Falz bei diesem mittels Klammern gehalten transportiert. Über eine Öffnungsvorrichtung werden die vorderen und hinteren Hälften der jeweiligen gefalteten Druckereiprodukte auseinander bewegt, so dass ein Druckkopf den gewünschten Beschriftungsvorgang auf der Innenseite des gefalteten Druckereiprodukts vornehmen kann.

Diese bekannten Verfahren und Vorrichtungen eignen sich insbesondere zum Beschriften von Druckereiprodukten in einem nicht bedruckten Randbereich. Kommt die Beschriftung oder Teile davon in den bedruckten Bereich der Druckereiprodukte zu liegen, kann dies zu Problemen mit der Erkennbarkeit und Lesbarkeit der Information führen.

Es ist deshalb eine Aufgabe der vorliegenden Erfindung, das gattungsgemässe Verfahren derart weiterzubilden, dass die auf die Druckereiprodukte aufzubringende Information unter allen Umständen gut erkennbar und lesbar ist. Weiter ist es Aufgabe der vorliegenden Erfindung, Vorrichtungen zu schaffen, die zur Durchführung des erfindungsgemässen Verfahrens besonders geeignet sind.

Diese Aufgabe wird mit einem Verfahren gemäss Anspruch 1 und Vorrichtungen gemäss den Ansprüchen 10 und 11 gelöst.

Erfindungsgemäss wird auf die bedruckte Oberfläche der Druckereiprodukte ein ein Beschriftungsfeld bildendes Kontrastfeld gegenüber der aufzubringenden Information aufgebracht. Dadurch wird sichergestellt, dass die Information immer in einem Kontrast zu ihrer Umgebung steht und somit gut erkennbar und lesbar ist.

Das erfindungsgemässe Verfahren eignet sich insbesondere zum Beschriften von mittels des Tiefdruckverfahrens hergestellten Druckereiprodukten. Bei diesen Druckereiprodukten reicht die Druckinformation vielmals bis zum Rand der Druckbogen. Das Aufbringen eines das Beschriftungsfeld bildenden Kontrastfeldes ermöglicht die Erkennbarkeit und gute Lesbarkeit der Information, selbst wenn die Druckinformation die gleiche Farbe wie die oder eine wenig Kontrast bildende Farbe zur Beschriftung aufweist.

Ein teiltransparentes Beschriftungsfeld bildet einerseits einen guten Kontrast zur Information und andererseits ermöglicht es die Erkennbarkeit und Lesbarkeit der Druckinformation des Druckereiprodukts, wenn das Beschriftungsfeld die Druckinformation überlappt.

Weitere bevorzugte Ausführungsformen des erfindungsgemässen Verfahrens sind in den weiteren abhängigen Ansprüchen angegeben.

Besonders bevorzugte Ausbildungsformen von Vorrichtungen zur Durchführung des erfindungsgemässen Verfahrens sind in den Ansprüchen 10 bis 12 definiert.

Die vorliegende Erfindung wird nun anhand in der Zeichnung dargestellten Ausführungsbeispielen (siehe Figuren 2, 3, 5-8) näher erläutert. Es zeigen rein schematisch:
- Fig. 1: links, einen Teil eines Druckereiprodukts, auf welches in einem ersten Schritt zwei helle Kontrastfelder aufgebracht worden sind, und rechts denselben Teil des Druckereiprodukts, welches in einem zweiten Schritt in den Kontrastfeldern mit einer dunklen Beschriftung versehen worden ist;
- Fig. 2: in gleicher Darstellung wie Fig. 1 den Teil des Druckereiprodukts, links, mit einem aufgebrachten teiltransparenten Kontrastfeld und rechts mit einer dunklen Beschriftung im Kontrastfeld, wobei das Kontrastfeld und die Beschriftung in Förderrichtung des Druckereiprodukts verlaufen;
- Fig. 3: den Teil des Druckereiprodukts, links, mit einem aufgebrachten teiltransparenten Kontrastfeld und, rechts, mit einer dunklen Beschriftung im Kontrastfeld, wobei das Kontrastfeld und die Beschriftung quer zur Förderrichtung verlaufen;
- Fig. 4: in gleicher Darstellung wie Fig. 1 das Druckereiprodukt, links, mit einem in dunkler Farbe aufgebrachten Kontrastfeld und, rechts, mit einer im Kontrastfeld mit heller Farbe aufgebrachten Beschriftung;
- Fig. 5: einen Teil des Druckereiprodukts mit einem in dunkler Farbe aufgebrachten Kontrastfeld, wobei bei der Erzeugung des Kontrastfeldes die die Beschriftung bildenden Zeichen freigelassen worden sind;
- Fig. 6: in perspektivischer Darstellung eine Vorrichtung mit einer als Bandförderer ausgebildeten Fördereinrichtung und zwei Druckstationen zum Anbringen eines Kontrastfeldes auf den Druckereiprodukten und zum Beschriften der Druckereiprodukte im Kontrastfeld;
- Fig. 7: in Ansicht eine Vorrichtung mit einer als Klammertransporteur ausgebildeten Fördereinrichtung zum Transport der Druckereiprodukte und zwei Druckstationen zum Aufbringen eines Kontrastfeldes auf die Druckereiprodukte und zum Aufbringen einer Beschriftung auf das Kontrastfeld; und
- Fig. 8: in Ansicht eine Vorrichtung mit einer als Klammertransporteur ausgebildeten Fördereinrichtung für den Transport der Druckereiprodukte und einer Etikettiereinrichtung zum Erzeugen und Aufkleben von teiltransparenten, ein Kontrastfeld bildenden Etiketten, die an einer Schreibstation beschriftet werden.

Fig. 1 zeigt einen Eckbereich eines in Förderrichtung F kontinuierlich transportierten Druckereiprodukts 10, links, nach einem ersten und, rechts, nach einem zweiten Schritt zu dessen Beschriftung. Wie in der Fig. 1 links dargestellt, ist eine mit einer Druckinformation 10' bedruckte Oberfläche 10" des Druckereiprodukts 10 im ersten Schritt mit zwei, ein Beschriftungsfeld 12 bildenden Kontrastfeldern 14 versehen worden. Die nebeneinander angeordneten Beschriftungsfelder 12 weisen rechteckige Form auf, wobei die längeren Seiten in Förderrichtung F verlaufen. Das Druckereiprodukt 10 ist bis zu seinen Rändern 16, 16' bedruckt, wobei die Druckinformation 10' im Bereich der Beschriftungsfelder 12 durch das nicht erfindungsgemäße mit heller, vorzugsweise weisser Farbe, aufgedruckte Kontrastfeld 14 überdeckt ist.

In einem zweiten Schritt sind die Beschriftungsfelder 12 mit einer Information 18', im vorliegenden Beispiel mit einer Adresse, versehen worden. Die Information 18' ist mit dunkler, vorzugsweise schwarzer Farbe auf das weisse Kontrastfeld 14 gedruckt, siehe das in der Fig. 1 rechts dargestellte Druckereiprodukt 10. Das Kontrastfeld 14 bildet einen Kontrast zur Beschriftung 18, so dass diese auf den ersten Blick erkennbar und gut lesbar ist. Überdies bildet das Beschriftungsfeld 12 einen Kontrast zur Druckinformation des Druckereiprodukts.

Das in der Fig. 2 links gezeigte Druckereiprodukt 10 ist mit einem das Beschriftungsfeld 12 bildenden, erfindungsgemäßen teiltransparenten Kontrastfeld 14 versehen worden. Die Druckinformation 10' ist auch im Kontrastfeld 14 noch erkennbar. Als besonders vorteilhaft hat sich das Aufdrucken von teiltransparenter weisser Farbe erwiesen; sie erscheint milchig weiss und lässt die Druckinformation 10' gut erkennen. Das rechts der Fig. 2 gezeigte Druckereiprodukt 10 ist im teiltransparenten Kontrastfeld 14 mit der die Beschriftung 18 bildenden Information 18' in dunkler, vorzugsweise schwarzer Farbe, versehen. Versuche haben gezeigt, dass selbst auf schwarz bedruckten Druckereiprodukten 10 mit einem teiltransparenten hellen Kontrastfeld eine schwarze Beschriftung 18 problemlos lesbar ist, ohne dass die Druckinformation 10' verloren geht. Beim in der Fig. 2 gezeigten Beispiel ist das Kontrastfeld 14 ebenfalls rechteckig, wobei die längeren Seiten ebenfalls in Förderrichtung F verlaufen.

Fig. 3 zeigt links den Eckbereich des Druckereiprodukts 10 mit einem ebenfalls erfindungsgemäßen teiltransparenten aufgedruckten Kontrastfeld 14 und rechts das Druckereiprodukt 10 mit einer schwarzen Beschriftung 18 im teiltransparenten Kontrastfeld 14 analog Fig. 2. In der Fig. 3 ist das rechteckige Kontrastfeld 14 derart angeordnet, dass seine längeren Seiten rechtwinklig zur Förderrichtung F verlaufen.

Fig. 4 zeigt links das Druckereiprodukt 10 mit einem im ersten Schritt aufgebrachten nicht erfindungsgemäßen dunklen, vorzugsweise schwarzen Kontrastfeld 14. Wie Fig. 4 rechts zeigt, ist dann im zweiten Schritt auf das Druckereiprodukt 10 im Kontrastfeld 14 die die Beschriftung 18 bildende Information 18' mit heller, vorzugsweise weisser Farbe, aufgedruckt worden.

Beim in der Fig. 5 gezeigten Druckereiprodukt 10 ist das das Beschriftungsfeld 12 bildende Kontrastfeld 14 und die Beschriftung 18 in einem einzigen Schritt erzeugt worden. Während des Aufbringens des Kontrastfeldes 14 sind die die Information 18' bildenden Zeichen 20 freigelassen worden. Auch hier bildet das Kontrastfeld 14 einen Kontrast zur Druckinformation 10' im Bereich des Kontrastfeldes 14.

Fig. 6 zeigt in perspektivischer Darstellung eine erste Ausbildungsform einer Vorrichtung 22 zum erfindungsgemässen Beschriften der Druckereiprodukte 10 gemäss den Fig. 2, 3 und 5. Sie weist eine Fördereinrichtung 24 mit einem in Förderrichtung F kontinuierlich und umlaufend angetriebenen Bandförderer 26 auf. Auf dem Bandförderer 26 liegen die mehrteiligen, gefalteten Druckereiprodukte 10, beispielsweise Zeitungen, Zeitschriften oder dergleichen, im Abstand hintereinander. Oberhalb des Bandförderers 26 und in Förderrichtung F voneinander beabstandet, sind zwei Druckstationen 28, 30 angeordnet. Die in Förderrichtung F gesehen erste Druckstation 28 ist dazu bestimmt, auf die bedruckte Oberfläche 10" jedes an ihr vorbeibewegten Druckereiprodukts 10 in einem Eckbereich ein Kontrastfeld 14 aufzudrucken. Die der ersten Druckstation 28 nachgeschaltete zweite Druckstation 30 ist dazu bestimmt, in das Kontrastfeld 14 der an ihr vorbeibewegten Druckereiprodukte 10 die druckereiproduktspezifische Information 18', beispielsweise eine Adresse, eine Nummer, einen Barcode oder dergleichen, zu drucken. Selbstverständlich bilden die mittels der ersten Druckstation 28 und die mittels der zweiten Druckstation 30 aufgebrachten Farben einen Kontrast.

Sind die Druckereiprodukte 10 mit einer Beschriftung gemäss Fig. 5 zu versehen, wird entweder eine der beiden Druckstationen 28, 30 stillgelegt oder weist die Vorrichtung 22 nur eine einzige Druckstation 28 auf.

Die in der Fig. 7 gezeigte Vorrichtung 22 weist eine als Klammertransporteur 32 ausgebildete Fördereinrichtung 24 auf. An einem in Förderrichtung F kontinuierlich angetriebenen Zugorgan 34 sind im Abstand hintereinander einzeln steuerbare Klammern 36 angeordnet, die dazu bestimmt sind, je ein Druckereiprodukt 10 zu halten. Die Druckereiprodukte 10 liegen, eine Schuppenformation S bildend, einander teilweise überlappend aneinander an. Jedes der Druckereiprodukte 10 weist somit auf der dem Zugorgan 34 abgewandten Seite einen freiliegenden Randbereich 38 auf, der von keinem benachbarten Druckereiprodukt 10 überdeckt ist. Bezüglich der Bewegungsbahn der Druckereiprodukte 10 dem Zugorgan 34 gegenüberliegend, sind zwei Druckstationen 28, 30 angeordnet, die in Förderrichtung F gesehen voneinander beabstandet sind. Die in Förderrichtung F erste Druckstation 28 ist dazu bestimmt, auf die an ihr mittels des Klammertransporteurs 32 vorbeibewegten Druckereiprodukte 10 im Randbereich 38 ein das Beschriftungsfeld 12 bildendes Kontrastfeld 14 aufzudrucken. Die der ersten Druckstation 28 nachgeschaltete zweite Druckstation 30 ist dazu bestimmt, in das jeweilige Kontrastfeld 14 die dem Druckereiprodukt 10 zugeordnete Information 18' aufzudrucken.

Die in der Fig. 8 gezeigte Vorrichtung 22 weist ebenfalls eine als Klammertransporteur 32 ausgebildete Fördereinrichtung 24, gleich jener der Fig. 7, auf. Weiter ist die Vorrichtung 22 mit einer Etikettiereinrichtung 40 versehen. Diese weist eine Lageranordnung 42 zur Aufnahme einer Vorratsrolle 44 eines teiltransparenten Bandes 46 auf. Das Band 46 ist um Umlenkrollen 48 und eine Spannrolle 50 zu einem Aufbringrad 52 einer Aufbringeinrichtung 54 geführt. Das in Zuführrichtung Z drehend angetriebene Aufbringrad 52 weist in Umfangsrichtung verteilte Stempel 56 auf, die in radialer Richtung ein- und ausfahrbar sind. Die Stempel 56 sind mittels Federn 58 in radialer Richtung gegen aussen vorgespannt und entgegen der Federkraft in einem Bereich ihrer Umlaufbahn in einer in radialer Richtung innen liegenden Ruhelage, beispielsweise mittels einer Kulisse, gehalten. Jeder der Stempel 56 ist auf seiner radial aussenliegenden Seite mit Löchern versehen, die von der Drehlage des Aufbringrades 52 abhängig mit einer nicht gezeigten Unterdruckquelle verbunden sind. Bezüglich der Bewegungsbahn der Druckereiprodukte 10 auf der dem Aufbringrad 52 gegenüberliegenden Seite weist die Aufbringeinrichtung 54 ein freidrehbar gelagertes Stützrad 60 auf.

Weiter weist die Etikettiereinrichtung 40 ein sternartig ausgebildetes Schneidrad 62 auf, dessen parallel zur Drehachse verlaufenden Schneidelemente 64 dazu bestimmt sind, mit Gegenflächen 66 des Aufbringrades 52 zwischen den Stempeln 56 zusammenzuwirken.

Weiter ist zwischen der Lageranordnung 42 und dem Aufbringrad 52 eine Klebstoffauftrageinrichtung 68 vorhanden, die dazu bestimmt ist, auf das Band 46 auf der bezüglich dem Aufbringrad 52 radial aussenliegenden Seite des Bandes 46 Klebstoff aufzutragen.

Die Etikettiereinrichtung 40 ist synchron zur Fördereinrichtung 24 angetrieben und dazu bestimmt, jedes Druckereiprodukt 10 im freiliegenden Randbereich 38 mit einem eine Etikette 70' bildenden Abschnitt 70 des teiltransparenten Bandes 46 zu versehen. Dieser Abschnitt 70 bildet ein als Kontrastfeld 14 dienendes Beschriftungsfeld 12. Zum Beschriften des Kontrastfeldes 14 weist die Vorrichtung eine entweder der Etikettiereinrichtung 40 zugeordnete Druckstation 72 oder eine der Fördereinrichtung 24 zugeordnete Druckstation 72' auf. Die Druckstation 72 ist zwischen der Lageranordnung 42 und dem Aufbringrad 52 angeordnet und dazu bestimmt, auf das teiltransparente Band 46 auf der dem Aufbringrad 52 zugewandten Seite die Beschriftung 18 anzubringen. Die in Förderrichtung F gesehen stromabwärts des Aufbringrades 52 angeordnete Druckstation 72' ist dazu bestimmt, gleich der zweiten Druckstation 30 der Vorrichtungen gemäss Fig. 6 und 7, auf das durch jeweils einen Abschnitt 70 gebildete und auf das betreffende Druckereiprodukt 10 aufgeklebte Kontrastfeld 14 die Beschriftung 18 zu drucken. Eine als Führungsblech oder Führungsstäbe ausgebildete Führung 74 dient dazu, die Druckereiprodukte 10 im Randbereich 38 während des Aufdruckens der Beschriftung 18 zu stabilisieren.

Die Etikettiereinrichtung 40 arbeitet wie folgt. Das über einen Teil des Umfangs am Aufbringrad 52 anliegende Band wird dadurch gehalten, dass die betreffenden Stempel 56 mit der Unterdruckquelle verbunden sind. Durch die Drehung des Aufbringrades 52 in Zuführrichtung Z wird Band 46 ab der Vorratsrolle 44 abgezogen. In Zuführrichtung Z gesehen, unmittelbar bevor das Band 46 auf das Aufbringrad 52 aufläuft, wird der betreffende Stempel 56 in die radial innenliegende Ruheposition verbracht und nachfolgend mit der Unterdruckquelle verbunden. Das Schneidrad 62 trennt mit jeweils einem mit der betreffenden Gegenfläche 66 zusammenwirkenden Schneidelement 64 einen Abschnitt 70 vom Band 46 ab. Dieser Abschnitt wird vom betreffenden Stempel 56, der weiterhin mit der Unterdruckquelle verbunden ist, gehalten. Sobald dieser Stempel 56 den Bereich des Schneidrades 62 verlassen hat, wird er in radialer Richtung gegen aussen mittels der Feder 58 in Aufbringstellung verbracht, wodurch er beim Weiterdrehen den von ihm gehaltenen und vorgängig an der Klebstoffauftrageinrichtung 68 mit Klebstoff versehenen Abschnitt 70 im Randbereich 38 des betreffenden Druckereiprodukts 10 auf dieses aufbringt und andrückt. Dabei werden die Öffnungen im Stempel 56 gelüftet, so dass der Abschnitt 70 freigegeben wird. Das Stützrad 60 verhindert dabei, dass die Druckereiprodukte 10 der Kraft der Stempel 56 ausweichen können.

Als Druckstationen 28, 30, 72, 72' eignen sich insbesondere solche, die nach dem Farbstrahldruckverfahren, Tintenstrahldruckverfahren oder Ink jet printing arbeiten.

Mit dem erfindungsgemässen Verfahren können auch Druckereiprodukte mit einer Beschriftung versehen werden, deren Oberflächen sich zum Bedrucken nicht oder nur schlecht eignen.

Das Kontrastfeld bildende, selbstklebende, teiltransparente Etiketten können auch ab einem Trägerband abgezogen und auf die Druckereiprodukte aufgebracht werden.

Die Etiketten können mit einem Klebstoff versehen sein, der das Ablösen der Etikette ab dem Druckereiprodukt ermöglicht.

## Patentansprüche

1. Verfahren zum Beschriften von Druckereiprodukten, bei dem die Druckereiprodukte (10) in einem Beschriftungsfeld (12) mit einer Information (18') versehen werden, wobei auf die bedruckte Oberfläche (10") der Druckereiprodukte (10) ein das Beschriftungsfeld (12) bildendes Kontrastfeld (14) gegenüber der aufzubringenden Information aufgebracht wird, **dadurch gekennzeichnet, dass** das Kontrastfeld (14) teiltransparent ist.

2. Verfahren nach Anspruch 1, **dadurch gekennzeichnet, dass** das Kontrastfeld (14), an einer Druckstation (28), auf das Druckereiprodukt (10) gedruckt wird, und dann die Information (18') auf das Kontrastfeld (14), vorzugsweise an einer weiteren Druckstation (30), gedruckt wird.

3. Verfahren nach Anspruch 1, **dadurch gekennzeichnet, dass** beim Erzeugen des Kontrastfeldes (14) auf dem Druckereiprodukt (10) die die Information (18') bildenden Zeichen (20) freigelassen werden.

4. Verfahren nach Anspruch 1, **dadurch gekennzeichnet, dass** eine teiltransparente Etikette (70') auf das Druckereiprodukt (10) zur Bildung des Kontrastfeldes (14) aufgeklebt wird.

5. Verfahren nach Anspruch 4, **dadurch gekennzeichnet, dass** von einem teiltransparenten Band (46) ein Abschnitt (70) abgetrennt wird, der die Etikette (70') bildend auf das Druckereiprodukt (10) aufgeklebt wird.

6. Verfahren nach Anspruch 4, **dadurch gekennzeichnet, dass** eine selbstklebende Etikette (70') von einem Trägerband abgezogen und auf das Druckereiprodukt (10) aufgebracht wird.

7. Verfahren nach einem der Ansprüche 4 bis 6, **dadurch gekennzeichnet, dass** die Information (18') auf die Etikette (70'), das Band (46) oder den Abschnitt (70), an einer Druckstation (72) aufgedruckt wird, bevor der Abschnitt (70) oder die Etikette (70') auf das Druckereiprodukt (10) aufgeklebt wird.

8. Verfahren nach einem der Ansprüche 4 bis 6, **dadurch gekennzeichnet, dass** die Etikette (70') bzw. der Abschnitt (70) nach dem Aufkleben auf das Druckereiprodukt (10) mit der Information (18') versehen wird.

9. Verfahren nach einem der Ansprüche 1 bis 8, **dadurch gekennzeichnet, dass** die Druckereiprodukte (10) von in einer Förderrichtung (F) hintereinander angeordneten Klammern (36) gehalten, einander schuppenartig überlappend kontinuierlich gefördert werden, und das Kontrastfeld (14) in einem durch die schuppenartige Überlappung freiliegenden Randbereich (38) der Druckereiprodukte (10) aufgebracht wird.

10. Vorrichtung zum Beschriften von Druckereiprodukten, bei der die Druckereiprodukte (10) in einem teiltransparenten Kontrastfeld (14) mit einer Information (18') versehen werden, zur Durchführung des Verfahrens nach Anspruch 2, mit einer kontinuierlich in Förderrichtung (F) angetriebenen Fördereinrichtung (24) für den Transport der Druckereiprodukte (10), einer ersten Druckstation (28), die dazu bestimmt ist, auf an ihr vorbei transportierte Druckereiprodukte (10) das Kontrastfeld (14) aufzudrucken, und einer in Förderrichtung (F) der ersten Druckstation (28) nachgeschalteten zweiten Druckstation (30), die dazu bestimmt ist, auf das Kontrastfeld (14) die Information (18') aufzudrucken.

11. Vorrichtung zum Beschriften von Druckereiprodukten, bei der die Druckereiprodukte (10) in einem teiltransparenten Kontrastfeld (14) mit einer Information (18') versehen werden, zur Durchführung des Verfahrens nach Anspruch 7 oder 8, mit einer kontinuierlich in Förderrichtung (F) angetriebenen Fördereinrichtung (24) für den Transport der Druckereiprodukte (10), einer Etikettiereinrichtung (40), die eine Lageranordnung (42) zur Aufnahme einer Vorratsrolle (44) eines teiltransparenten Bandes (46), ein Schneidelement (64) zum Abtrennen jeweils eines eine Etikette (70') bildenden Abschnitts (70) ab dem Band (46) und eine Aufbringeinrichtung (54) zum Aufbringen jeweils eines Abschnitts (70) auf das an ihr vorbeitransportierte Druckereiprodukt (10) aufweist, und einer Druckstation (72;72'), die dazu bestimmt ist, auf das Band (46) bzw. den Abschnitt (70) die Information (18') aufzudrucken.

12. Vorrichtung nach Anspruch 10 oder 11, **dadurch gekennzeichnet, dass** die Fördereinrichtung (24) in Förderrichtung (F) im Abstand hintereinander angeordnete Klammern (36) für die Druckereiprodukte (10) aufweist.

## Claims

1. Method of providing text on printed products, in the case of which the printed products (10) are provided with information (18') in a text panel (12), there being applied to the printed surface (10") of the printed products (10) a contrast panel (14) which forms the text panel (12) and contrasts with the information which is to be applied, **characterized in that** the contrast panel (14) is partially transparent.

2. Method according to Claim 1, **characterized in that** the contrast panel (14) is printed onto the printed product (10) at one printing station (28), and the information (18') is then printed onto the contrast panel (14) preferably at a further printing station (30).

3. Method according to Claim 1, **characterized in that** the characters (20) which form the information (18') are left blank as the contrast panel (14) is produced on the printed product (10).

4. Method according to Claim 1, **characterized in that** a partially transparent label (70') is adhesively bonded to the printed product (10) in order to form the contrast panel (14).

5. Method according to Claim 4, **characterized in that** a section (70) is severed from a partially transparent strip (46) and adhesively bonded to the printed product (10), thus forming the label (70').

6. Method according to Claim 4, **characterized in that** a self-adhesive label (70') is drawn off from a carrier strip and applied to the printed product (10).

7. Method according to one of Claims 4 to 6, **characterized in that** the information (18') is printed onto the label (70'), the strip (46) or the section (70) at a printing station (72) before the section (70) or the label (70') is adhesively bonded to the printed product (10).

8. Method according to one of Claims 4 to 6, **characterized in that** the label (70') or the section (70) is provided with the information (18') after it has been adhesively bonded to the printed product (10).

9. Method according to one of Claims 1 to 8, **characterized in that** the printed product (10), retained by clamps (36) which are arranged one behind the other in a conveying direction (F), are conveyed continuously such that they overlap one another in an imbricated manner, and the contrast panel (14) is applied in a border region (38) of the printed products (10) which is exposed by the imbricated overlap.

10. Apparatus for providing text on printed products, in which the printed products (10) are provided with information (18') in a partially transparent contrast panel (14), for implementing the method according to Claim 2, having a conveying means (24) which is driven continuously in the conveying direction (F) and is intended for transporting the printed products (10), having a first printing station (28), which is intended for printing the contrast panel (14) onto printed products (10) which are transported past it, and having a second printing station (30), which is arranged downstream of the first printing station (28) in the conveying direction (F) and is intended for printing the information (18') onto the contrast panel (14).

11. Apparatus for providing text on printed products, in which the printed products (10) are provided with information (18') in a partially transparent contrast panel (14), for implementing the method according to Claim 7 or 8, having a conveying means (24) which is driven continuously in the conveying direction (F) and is intended for transporting the printed products (10), having a labelling device (40), which has a bearing arrangement (42) for accommodating a supply roll (44) of a partially transparent strip (46), as well as a cutting element (64) for severing from the strip (46) in each case one section (70), which forms a label (70'), and also has an application device (54) for applying in each case one section (70) onto the printed product (10) which is transported past it, and having a printing station (72; 72') which is intended for printing the information (18') onto the strip (46) or the section (70).

12. Apparatus according to Claim 10 or 11, **characterized in that** the conveying means (24) has clamps (36), which are spaced apart one behind the other in the conveying direction (F) and are intended for the printed products (10).

## Revendications

1. Procédé pour réaliser des inscriptions sur des produits d'imprimerie, dans lequel les produits d'imprimerie (10) sont dotés d'une information (18') dans un champ d'inscription (12), et sur la surface imprimée (10") des produits d'imprimerie (10) est appliqué un champ de contraste (14), qui forme le champ d'inscription (12) par rapport à l'information à appliquer, **caractérisé en ce que** le champ de contraste (14) est partiellement transparent.

2. Procédé selon la revendication 1, **caractérisé en ce que** le champ de contraste (14) est imprimé sur le produit d'imprimerie (10), au niveau d'une station d'impression (28), et **en ce que** l'information (18') est ensuite imprimée sur le champ de contraste (14), de préférence au niveau d'une autre station d'impression (30).

3. Procédé selon la revendication 1, **caractérisé en ce que** lorsqu'on réalise le champ de contraste (14) sur le produit d'imprimerie (10), les signes (20) qui forment l'information (18') sont laissés libres.

4. Procédé selon la revendication 1, **caractérisé en ce que** l'on colle une étiquette partiellement transparente (70') sur le produit d'imprimerie (10) pour former le champ de contraste (14).

5. Procédé selon la revendication 4, **caractérisé en ce que** l'on sépare un tronçon (70) depuis une bande partiellement transparente (46), que l'on colle sur le produit d'imprimerie (10) en formant l'étiquette (70').

6. Procédé selon la revendication 4, **caractérisé en ce que** l'on retire une étiquette autocollante (70') depuis une bande porteuse, et **en ce qu'**on l'applique sur le produit d'imprimerie (10).

7. Procédé selon l'une des revendications 4 à 6, **caractérisé en ce que** l'information (18') est imprimée sur l'étiquette (70'), sur la bande (46) ou sur le tronçon (10), au niveau d'une station d'impression (72), avant de coller le tronçon (70) ou l'étiquette (70') sur le produit d'imprimerie (10).

8. Procédé selon l'une des revendications 4 à 6, **caractérisé en ce que** l'étiquette (70') ou le tronçon (70) est pourvu(e) de l'information (18') après avoir été collé(e) sur le produit d'imprimerie (10).

9. Procédé selon l'une des revendications 1 à 8, **caractérisé en ce que** les produits d'imprimerie (10) sont convoyés en continu en étant maintenus par des pinces (36) agencées les unes derrière les autres dans une direction de convoyage (F), en se chevauchant les uns les autres à la manière d'écailles, et **en ce que** le champ de contraste (14) est appliqué dans une zone de bordure (38) des produits d'imprimerie (10) laissé libre par le chevauchement à la manière d'écailles.

10. Dispositif pour réaliser des inscriptions sur des produits d'imprimerie, dans lequel les produits d'imprimerie (10) sont dotés d'une information (18') dans un champ de contraste (14) partiellement transparent, pour la mise en oeuvre du procédé selon la revendication 2, comprenant un dispositif de convoyage (24) entraîné en continu dans la direction de convoyage (F) pour le transport des produits d'imprimerie (10), une première station d'impression (28) destinée à imprimer le champ de contraste (14) sur les produits d'imprimerie (10) transportés le long d'elle-même, et une deuxième station d'impression (30) disposée derrière la première station d'impression (28) dans la direction de convoyage (F), destinée à appliquer l'information (18') sur le champ de contraste (14).

11. Dispositif pour réaliser des inscriptions sur des produits d'imprimerie, dans lequel les produits d'imprimerie (10) sont dotés d'une information (18') dans un champ de contraste (14) partiellement transparent, pour la mise en oeuvre du procédé selon l'une ou l'autre des revendications 7 et 8, comprenant un dispositif de convoyage (24) entraîné en continu dans la direction de convoyage (F) pour le transport de produits d'imprimerie (10), un dispositif d'étiquetage (40) qui comprend un agencement de réception (42) pour la réception d'un rouleau de réserve (44) d'une bande partiellement transparente (46), un élément de coupe (64) pour séparer de la bande (46) un tronçon respectif (70) formant une étiquette (70'), et un dispositif d'application (54) pour appliquer un tronçon respectif (70) sur le produit d'imprimerie (10) transporté le long de lui-même, et une station d'impression (72 ; 72') destinée à imprimer l'information (18') sur la bande (46) ou sur le tronçon (70).

12. Dispositif selon l'une ou l'autre des revendications 10 et 11, **caractérisé en ce que** le dispositif de convoyage (24) comprend des pinces (36) pour les produits d'impression (10), agencées à distance les unes derrière les autres dans la direction de convoyage (F).
